# EUROPÄISCHE PATENTSCHRIFT

(11) **EP 0 152 899 B1**
(45) Veröffentlichungstag und Bekanntmachung des Hinweises auf die Patenterteilung: **11.10.1989**
(21) Anmeldenummer: 85101502.4
(22) Anmeldetag: 12.02.1985
(51) Int. Cl.: B65D 33/06

(54) **Tragetasche aus Kunststoffolie**
Sack made of plastic material provided with a handle
Sac en matière plastique à poignée

(30) Priorität: 20.02.1984 DE 8405096 U; 27.03.1984 DE 8409385 U; 29.06.1984 DE 8419598 U
(43) Veröffentlichungstag der Anmeldung: 28.08.1985
(73) Patentinhaber: Manzinger Papierwerke GmbH, D-8000 München 60 (DE)
(72) Erfinder: Frank, Helmut, Dr., D-8000 München 60 (DE)
(74) Vertreter: Lorenz, Eduard

(56) Entgegenhaltungen:
- CH-A- 437 673
- CH-A- 479 274
- FR-A- 1 527 518
- FR-A- 2 360 475
- GB-A- 940 411
- US-A- 4 387 846

## Beschreibung

Die Erfindung betrifft eine Tragetasche nach dem Oberbegriff des Anspruchs 1.

Eine derartige Tragetasche ist aus der US-A-4 387 846 bekannt. Die vorbekannte Tragetasche besitzt bereits eine Verschlußsicherung , die jedoch noch nicht mit ausreichender Zuverlässigkeit funktioniert. Insbesondere dann, wenn die vorbekannte Tragetasche stark gefüllt ist, kann sie beim Umfallen oder bei starkem Außendruck ungewollt geöffnet werden.

Aus der FR-A-2 360 475 ist es an sich bekannt, zur Verrastung der Leisten Vorsprünge und komplementäre Vertiefungen vorzusehen.

Aufgabe der Erfindung ist es, eine zuverlässig schließende und formschöne Tragetasche nach dem Oberbegriff des Anspruchs 1 zu schaffen.

Diese Aufgabe wird durch die kennzeichnenden Merkmale des Anspruchs 1 gelöst.

Die Tragetasche ist dadurch gekennzeichnet, daß die hakenförmigen Vorsprünge die kurzen Schenkel des den Durchsteckschlitz begrenzenden Bügels über- und hintergreifen, so daß sie auf diesem aufliegen, und daß die hakenförmigen Vorsprünge durch nutartige Ausnehmungen in den Schenkeln des Traggriffs gebildet sind. Hierdurch wird auf besonders einfache Weise bei formschönen Aussehen ein zuverlässiges Verschließen der Tragetasche gewährleistet.

Dadurch, daß der Öffnungsrand beider Taschenwandungen durch jeweils eine Leiste ausgesteift ist, können beide Taschenwandungen nach einer Befüllung der Tasche nicht in unschöner Weise herabhängen. Die aussteifende Leiste ist durch den Durchsteckschlitz unmittelbar mit dem Traggriff verbunden, so daß ein guter Verschluß gewährleistet ist.

Zusätzlich gewährt die erfindungsgemäße Tragetasche eine erhöhte Sicherheit gegen Diebstahl, weil diese nur durch auffälliges Hindurchdrücken der Seitenteile des Traggriffes durch den Schlitz geöffnet werden kann.

Nach einer vorteilhaften Ausgestaltung ist vorgesehen, daß die im geschlossenen Zustand der Tragetasche etwa deckungsgleich aufeinanderliegenden Leisten auf ihren einander zugewandten Seiten mit. Vorsprüngen und komplementären Vertiefungen versehen sind, die zur Verrastung der Leisten miteinander druckknopfartige Verbindungen bilden. Diese druckknopfartigen Verbindungen werden bei der erfindungsgemäßen Tragetasche durch Durchstecken des Traggriffs durch den Durchsteckschlitz relativ zueinander zentriert, so daß sich die Verbindungen nur durch Zusammendrücken oder Zusammenstreifen der Leisten miteinander verrasten lassen.

Es sind bereits Tragetaschen mit an beiden Öffnungsränderen angeschweißten Leisten mit bügelartigen Traggriffen bekannt, die mit druckknopfartigen Rastverbindungen versehen sind. Zum Schließen dieser Tragetaschen müssen jedoch die Verbindungselemente relativ zueinander ausgerichtet werden, was umständlich ist und daher in der Regel unterbleit, so daß die Taschen nicht geschlossen werden und deren Inhalt durch Staub und Regenwasser gefährdet ist; zudem beschädigen die Druckknöpfe empfindliche Stoffe oder Oberflächen (Maschenziehen). Die erfindungsgemäße Tragetasche läßt sich einfach dadurch schließen, daß der bügelförmige Griff nach Durchschieben durch den Durchsteckschlitz ergriffen wird, worauf sich die Tragetasche unter dem Gewicht des Tascheninhalts selbsttätig schließt und verschlossen bleibt. Dadurch wird auch der Verschlußvorgang gegenüber üblichen Tragetaschen beachtlich beschleunigt. Die flächigen Rastverbindungen dichten die Taschen gegen Eindringen von Regen und Staub besser ab.

Die hakenförmigen Vorsprünge weisen zweckmäßigerweise auf ihrer Oberseite abgeschrägte Flanken auf, auf denen die Stegteile des Durchsteckschlitzes abrutschen, bis diese hinter die hakenförmigen Vorsprünge schnappen, die durch etwa horizontale Einziehungen gebildet sind, die die schrägen Flanken abschließen.

Die Schenkel des durch den Durchsteckschlitz geschobenen Tragriffs können auf ihrer von dem Steg der U-förmigen Leiste hiritergriffenen Vorderseite auch stufenförmige Absätze bildende Vorsprünge oder Wülste aufweisen, die verrastend über den Steg greifen.

Die erfindungsgemäße Tragetasche läßt sich gut handhaben und gewährleistet einen einfachen und sicheren Verschluß einfach dadurch, daß der den Durchsteckschlitz begrenzende Steg über die Absätze oder Vorsprünge schnappt. Wird der bügelförmige Griff zum Verschließen der Tragetasche nach dem Durchschieben durch den Durchsteckschlitz ergriffen, schließt sich die Tragetasche unter dem Gewicht des Tascheninhalts selbsttätif dadurch, daß die unter Spannung stehende Vorderwand der Tragetasche den Durchsteckschlitz in seine Verschlußstellurlg zieht, in der der Steg des Durchsteckschlitzes arretiert ist und sich die aussteifenden Anschweißleisten zentrierend aufeinanderlegen und die Tasche verschlossen bleibt.

Die Vorsprünge brauchen sich nicht über die Breite der Schenkel erstrecken, sie können auch punkt- oder noppenartig ausgebildet sein. Zweckmäßigerweise sind die Vorsprünge in Richtung auf das äußere Griffende hin mit abgeschrägten Auflaufflächen versehen, was das Einschnappen des den Durchsteckschlitz begrenzenden Steges in die Verschlußstellung begünstigt.

Die mit hakenförmigen Rastvorsprüngen versehenen Schenkel können statt mit einem diese verbindenden Griffteil auch durch ein einen Haken oder eine Öse tragenden Steg miteinander verbunden sein. Derartig ausgestaltete Beutel können mit Waren gefüllt und an Verkaufsständer angehängt werden.

Der Traggriff und der den Durchsteckschlitz begrenzende Bügel können mit den zugehörigen Leisten aus weichen, flexiblen Kunststoffspritzgußteilen bestehen, so daß eine gute Flexibilität beim Durchstecken des Tragegriff und die aussteifenden Leisten sind zweckmäßigerweise durch Profilierung ausgesteift, wodurch zusätzlich Material eingespart werden kann.

Ein Ausführungsbeispiel der Erfindung wird nachstehend anhand der Zeichnung näher erläutert. In dieser zeigt.
Fig. 1 eine perspektivische Ansicht eines Griffes und eines durch ein bügelförmiges Teil begrenzten Durchsteckschlitzes mit aufeinanderliegenden aussteifenden Leisten mit den Anschweißteilen für die Wandungen der Tragetasche,
Fig. 2 eine Seitenansicht des Griffteils,
Fig. 3 eine Seitenansicht des Durchsteckschlitzteils,
Fig. 4 eine Seitenansicht des Griffteils, teilweise im Schnitt und
Fig. 5 einen Schnitt durch das Schlitzteil.

Das Griffteil 1 und das Schlitzteil 2 bestehen aus aussteifenden Leisten 3, 4 mit U-förmigen Profil. An die unteren Schenkel dieser Profile sind rechtwinkelig Anschweißfahnen bildende Streifen 5, 6 angeformt. Ein Profil ist in Abständen mit etwa rechteckigen Vorsprüngen 7 versehen, während das andere Profil zu diesen komplementäre Aussparungen 8 aufweist, so daß die profilierten Leisten 3, 4 miteinander verrasten können.

Die Leiste 3 ist mit einem bügelförmigen Griffteil 9 versehen, dessen Schenkel 10, 11 mit dem oberen Schenkel des profilierten Griffteils 3 versehen sind. Der obere Schenkel der profilierten Leiste 4 ist mit einem flachen, U-förmigen, bügelförmigen Teil versehen, das den Durchsteckschlitz 12 begrenzt. Dieses bügelförmige Teil besteht aus kurzen, mit der Leiste 4 einstückig verbundenen Schenkeln 13, 14, die durch das Stegteil 15 miteinander verbunden sind. Der rechteckige Durchsteckschlitz 12 entspricht in seinem Öffnungsquerschnitt der senkrechten Projektion des Griffteils 9 auf den oberen ·Schenkel der Leiste 3.

Der Griffteil 9 besteht aus einem oberen, etwa ovalen Teil und über einen Knick angesetzten unteren Schenkelteilen. Diese unteren Schenkelteile sind auf ihrer von dem Steg 15 hintergriffenen Außenseite mit eine Stufe bildenden hakenförmigen Teilen 16, 17 versehen. Diese hakenförmigen Teile 16 sind, wie am besten aus Fig. 4 ersichtlich ist, durch in den Schenkelbereichen des Griffteil 9 vorgesehene Stuffen 17 gebildet. An diese Stufe 17 kann sich eine nutartige Vertiefung 18 anschließen, deren Breite etwa der Breite des den Schlitz 12 begrenzenden Steges 15 entspricht.

In Fig. 2 ist gestrichelt die Lage des Steges 15 in der Verschlußstellung angedeutet worden. Der Steg 15 wird von dem stufenartigen Vorsprung 17 übergriffen und von diesem arretiert. Die Innenseiten der kurzen Schenkel 13, 14 liegen etwa an den Außenseiten der Griffschenkel 10, 11 an, so daß die Leisten 3, 4 in der Verschlußstellung miteinander über die Griff- und Schlitzteile verrastet und relativ zueinander zentriert sind.

## Patentansprüche

1. Tragetasche, bestehend aus zwei im wesentlichen rechteckigen, zwei gegenüberliegende Wandungen bildenden Kunststoff-folien, die längs zweier Seitenkanten miteinander verbunden sind, wobei die unverbundenen Kanten die Taschenöffnung bilden, mit einer zum Rand der Taschenöffnung parallelen aussteifenden Leiste (3) aus thermoplastischem Kunststoff, die mit der Innenseite einer Wandung in deren Öffnungsbereich verschweißt ist und in ihrem mittleren Bereich einstückig mit einem bügelförmigen Traggriff (9) verbunden ist, der formschlüssig mit dem Öffnungsrand der anderen Taschenwandung verbindbar ist, wobei auch der Öffnungsrand der anderen Taschenwandung auf seiner Innenseite mit einer zu diesem parallelen aussteifenden Leiste (4) aus thermoplastischem Kunststoff verschweißt ist, die mit einem Durchsteckschlitz (12) für den Traggriff (9) versehen ist, der durch eine flache U-förmige Leiste (13, 14, 15) gebildet ist, deren Schenkel (13, 14) einstückig mit dieser Leiste (4) verbunden sind, und wobei die Schenkel (10, 11) des Traggriffs (9) dicht oberhalb der Leiste (3) mit nach außen weisenden hakenförmigen Vorsprüngen (16, 17) versehend sind, die im verschlossenen Zustand die kurzen Schenkel (13, 14) des den Durchsteckschlitz (12) begrenzenden Bügels (13, 14, 15) arretierend hintergreifen,
dadurch gekennzeichnet,
daß die hakenförmigen Vorsprünge (16, 17) die kurzen Schenkel (13, 14) des den Durchsteckschlitz (12) begrenzenden Bügels (13, 14, 15) über- und hintergreifen, so daß sie auf diesem aufliegen, und daß die hakenförmigen Vorsprünge (16, 17) durch nutartige Ausnehmungen (18) in den Schenkeln (10, 11) des Traggriffs (9) gebildet sind.

2. Tragetasche nach Anspruch 1, dadurch gekennzeichnet, daß die im geschlossenen Zustand der Tragetasche etwa deckungsgleich aufeinanderliegenden Leisten (3, 4) auf ihren einander zugewandten Seiten mit Vorsprüngen (7) und komplementären Vertiefungen (8) versehen sind, die zur Verrastung der Leisten (3, 4) miteinander druckknopfartige Verbindungen bilden.

3. Tragetasche nach Anspruch 1 oder 2, dadurch gekennzeichnet, daß der Traggriff (9) und der den Durchsteckschlitz (12) begrenzenden Bügel (13, 14, 15) mit den zugehörigen Leisten (3, 4) aus weichen, flexiblen Kunststoffspritzgußteilen bestehen.

4. Tragetasche nach einem der vorhergehenden Ansprüche, dadurch gekennzeichnet, daß die Schenkel (10, 11) des durch den Durchsteckschlitz (12) geschobenen Traggriffs (9) auf ihrer von dem Steg (15) der U-förmigen Leiste hintergriffenen Vorderseite stufenförmige Absätze (17) bildende Vorsprünge oder Wülste aufweisen, die verrastend über den Steg (15) greifen.

5. Tragetasche nach Anspruch 4, dadurch gekennzeichnet, daß die Vorsprünge punkt- oder noppenartig ausgebildet sind.

6. Tragetasche nach Anspruch 4 oder 5, dadurch gekennzeichnet, daß die Vorsprünge in Richtung auf das äußere Griffende hin mit abgeschrägten Auflaufflächen versehen sind.

7. Tragetasche nach einem der Ansprüche 4 bis 6, dadurch gekennzeichnet, daß die mit hakenförmigen Rastvorsprüngen versehenen Schenkel (10, 11) statt durch ein diese verbindendes Griffteil durch ein einen Haken oder eine Öse tragendes Teil miteinander verbunden sind.

## Claims

1. Sack consisting of two essentially rectangular plastic sheets forming two opposed sides which are connected along two lateral edges and in which the unconnected edges form the sack opening, provided with a reinforcing strip (3) parallel to the sack opening made of a thermoplastic material which is welded to the inner face of one side in the area of its opening and which is integrally connected in its central region with a stirrup-shaped carrying handle (9) which can be connected positively to the opening edge of the other sack side, where the inside face of the opening edge of the other sack side is welded to a parallel reinforcing strip (4) made of a thermoplastic material which is provided with a slot (12) for the carrying handle (9) formed by a shallow U-shaped strip (13, 14, 15) whose arms (13, 14) are integrally connected to this strip (4) and in which the arms (10, 11) of the carrying handle (9) immediately above the strip (3) are provided with outward-facing hook-shaped projections (16, 17) which, when the sack is closed, engage and lock the short arms (13, 14) of the stirrup (13, 14, 15) which delineates the slot (12).
characterised in that
the hook-shaped projections (16, 17) pass beyond and engage the short arms (13, 14) of the stirrup (13, 14, 15) which delineates the slot (12) such that they rest on it, and that the hook-shaped projections (16, 17) are formed by slot-like recesses (18) in the arms (10, 11) of the carrying handle (9).

2. Sack according to claim 1, characterised in that the strips (3, 4) which approximately mate when the sack is closed are provided on their facing sides with projections (7) and compleman- tary recesses (8) which form connections like snapp fasteners to lock the strips (3, 4) together.

3. Sack according to claim 1 or 2, characterised in that the carrying handle (9) and the stirrup (13, 14, 15) delineating the slot (12) with its relevant strips (3, 4) consist of soft, flexible, injection- moulded plastic parts.

4. Sack according to one of the above claims, characterised in that the arms (10, 11) of the carrying handle (9) inserted in the slot (12) have projections or beads forming stepped shoulders (17) on their front face which is engaged by the bar (15) of the U-shaped strip, which projections or heads engage the bar (15).

5. Sack according to claim 4, characterised in that the projections are executed in the form of pins or studs.

6. Sack according to claim 4 or 5, characterised in that the projections are provided with bevelled leading faces in the direction of the outer end of the handle.

7. Sack according to one of claims 4 to 6, characterised in that the arms (10, 11) provided with hook-shaped projections are connected to each other by a part bearing a hook or an eye instead of by part of the handle.

## Revendications

1. Sac à poignée consistant en deux feuilles de plastique substantiellement rectangulaires et formant deux parois opposées qui le long de deux arètes latérales sont reliées entre elles, les arètes non reliées formant l'ouverture du sac, comportant un renfort (3) en matière thermoplastique parallèle au bord de l'ouverture, qui est soudé à la face intérieure de la paroi dans la zone de son ouverture et qui dans sa partie médiane est relié d'une pièce avec une poignée (9) en forme d'étrier, qui peut être reliée à l'autre paroi du sac par engagement positif avec le bord d'ouverture de celle-ci, le bord d'ouverture de l'autre paroi du sac étant soudé sur sa face intérieure à un renfort (4) en matière thermoplastique parallèle au bord de l'ouverture, ledit renfort présentant une fente de passage (12) pour la poignée (9), qui est formée par une bande plate en forme de U (13, 14, 15) dont les branches (13, 14) sont reliées d'une pièce avec le renfort (4), les branches (10, 11) de la poignée (9) étant pourvues directement au-dessus du renfort (3) de projections (16, 17) en forme de crochets dirigés vers l'extérieur, qui à l'état fermé s'engagent derrière les courtes branches (13, 14) en les arrêtant de l'étrier (13, 14, 15) qui limite la fente de passage,
caractérisé en ce que :
les projections en forme de crochets (16, 17) s'engagent par dessus et derrière les courtes branches (13, 14) de l'étrier (13, 14, 15) limitant la fente de passage (12) de sorte qu'elles reposent sur ce dernier et que les projections en forme de crochets (16, 17) sont formées par des échancrures en forme de rainures (18) dans les branches (10, 11) de la poignée (9).

2. Sac à poignée selon la revendication 1, caractérisé en ce que les renforts (3, 4) se superposent à peu près symétriquement lorsque le sac est fermé et sont pourvus sur leur face se faisant face de saillies (7) et de creux (8) complémentaires qui forment ensemble des liaisons à la manière de boutons pression.

3. Sac à poignée selon les revendications 1 ou 2, caractérisé en ce que la poignée (9) et l'étrier (13, 14, 15) limitant la fente de passage (12) ainsi que les renforts associés (3, 4) consistent en pièces de plastique mou et flexible coulé par injection.

4. Sac à poignée selon l'une des revendications précédentes, caractérisé en ce que les branches (10, 11) de la poignée (9) qui est glissée à travers la fente de passage (12) présentent sur le côté avant derrière lequel s'engage la traverse (15) de la bande en forme de U des saillies ou des bourrelets formant des gradins (17) en forme de marche qui s'engagent par dessus la traverse (15) en s'arrêtant.

5. Sac à poignée selon la revendication 4, caractérisé en ce que les saillies ont la forme de points ou de boutons.

6. Sac à poignée selon les revendications 4 ou 5, caractérisé en ce que les saillies présentent en direction de l'extrémité extérieure de la poignée des surfaces de contact biseautées.

7. Sac à poignée selon l'une des revendications 4 à 6, caractérisé en ce que les branches (10, 11) pourvues de saillies d'encliquetage en forme de crochets sont reliées entre elles par une pièce portant un crochet ou un oeillet au lieu de la partie de poignée les reliant.
